# EUROPÄISCHE PATENTANMELDUNG

(11) **EP 0 914 783 A1**
(43) Veröffentlichungstag der Anmeldung: **12.05.1999**
(21) Anmeldenummer: 98117446.9
(22) Anmeldetag: 15.09.1998
(51) Int. Cl.: A45C 11/32

(54) **Schlüsselbox**

(30) Priorität: 04.11.1997 DE 29719579 U; 14.11.1997 DE 29720170 U; 14.11.1997 DE 29720171 U; 16.03.1998 DE 29804571 U
(71) Anmelder: Richter, Peter, 89520 Heidenheim (DE); Richter, Uwe, 89518 Heidenheim (DE)
(72) Erfinder: Richter, Peter, 89520 Heidenheim (DE); Richter, Uwe, 89518 Heidenheim (DE)
(74) Vertreter: Dr. Weitzel & Partner

(57) **Zusammenfassung**

Die Erfindung betrifft ein Gehäuse zur Aufnahme mindestens eines Schlüssels (50) mit im Gehäuse ausgebildeten länglichen Aufnahmebereichen (24.1,24.2,24.3.24.4,24.5), in den Aufnahmebereichen geführten Aufnahmeeinrichtungen, (30.1,30.2,30.3,30.4,30.5) die eine Ausnehmung zur Aufnahme mindestens eines Schlüssels (50) aufweisen.

Das Gehäuse ist dadurch gekennzeichnet, daß an der Gehäuseaußenseite Mittel zum Verschieben der Aufnahmeeinrichtung (30.1,30.2,30.3,30.4,30.5) und damit des darin aufgenommenen Schlüssels (50) entlang des im Gehäuseinneren angeordneten länglichen Aufnahmebereiches (24.1,24.2,24.3,24.4,24.5) vorgesehen sind.

## Beschreibung

Die Erfindung betrifft ein Gehäuse zur Aufnahme mindestens eines Schlüssels mit im Gehäuse ausgebildeten länglichen Aufnahmebereichen und in den Aufnahmebereichen geführten Aufnahmeeinrichtungen, die eine Ausnehmung zur Aufnahme mindestens eines Schlüssel aufweisen.

Bislang wurden Schlüssel entweder in einem separaten Schlüsseletui, an einem Schlüsselanhänger bzw. Schlüsselringen oder einzeln aufbewahrt.

Jede der oben beschriebenen Möglichkeiten war mit Nachteilen behaftet.

Insbesondere bei der Aufbewahrung mit Hilfe eines Schlüsselanhängers oder einzeln, kam es zur Beschädigung von Kleidungsstücken, bei der Verwendung eines Schlüsseletuis war das Verschließen der Schlüssel in demselben beispielsweise mit Hilfe eines Reißverschlusses kompliziert und zeitaufwendig.

Es ist somit Aufgabe der Erfindung ein Gehäuse zur Aufnahme mindestens eines Schlüssels zu schaffen, mit dem die oben beschriebenen Nachteile vermieden werden können, das kompakt ausgebildet ist, kostengünstig hergestellt werden kann und ein einfaches Verbringen des Schlüssels in eine Position erlaubt, in der dieser nicht mehr über das Gehäuse hinausragt und somit Beschädigungen von Kleidungsstücken verhindert werden können.

Ein weiterer Aspekt der Erfindung ist darin zu sehen, ein Gehäuse zu entwickeln, das einen schnellen und leichten Austausch der darin aufbewahrten Schlüssel ermöglicht.

Erfindungsgemäß werden die oben beschriebenen Probleme durch ein Gehäuse mit den Merkmalen des Oberbegriffes zur Aufnahme mindestens eines Schlüssels gelöst, wenn an der Gehäuseaußenseite Mittel zum Verschieben einer Aufnahmeeinrichtung und damit des darin aufgenommenen Schlüssels entlang eines im Gehäuseinneren angeordneten länglichen Aufnahmebereiches vorgesehen sind.

Zum leichteren Austausch der von der bzw. den Aufnahmeeinrichtungen aufgenommenen Schlüssel ist in einer ersten Ausführungsform vorgesehen, daß das Gehäuse mehrteilig, insbesondere zweiteilig ausgebildet ist.

Vorteilhafterweise kann die Verbindung eines geteilten Gehäuses gemäß der ersten Ausführungsform mit Hilfe einer Clip- oder Schraubverbindung vorgenommen werden.

In einer zweiten Ausführungsform kann das Gehäuse einteilig mit einer Verschlußeinrichtung, bespielsweise einem Verschlußdeckel, ausgeführt sein.

Um die Aufnahmeeinrichtungen entlang des im Inneren des Gehäuses angeordneten länglichen Aufnahmebereiches verschieben zu können, ist mit Vorteil vorgesehen, daß die Mittel zum Verschieben der Aufnahmeeinrichtung eine in die Gehäuseaußenseite eingebrachte längliche Öffnung aufweisen, durch die ein Stift herausragt. Am Stift selbst kann zur besseren Bedienbarkeit ein Abschlußknopf vorgesehen sein.

In einer ersten Ausführungsform umfaßt die Aufnahmeeinrichtung eine Vertiefung, deren äußere Abmessungen in etwa den Außenmaßen des Schlüsselkopfes entspricht, der in die Vertiefung eingelegt werden kann.

Um verschiedene Schlüsselsorten mit unterschiedlichen Schlüsselköpfen in ein und dieselbe Aufnahmeeinrichtung einlegen zu können, ist vorgesehen, daß diese mehrteilig ausgeführt ist und ein Aufnahmestück sowie ein Verschiebestück umfaßt, das in einer besonders vorteilhaften Ausführungsform in einer Öffnung des Aufnahmestückes geführt wird.

Durch Verschieben und Arretieren des Verschiebestückes können so in ein und derselben Vertiefung des Aufnahmestückes die unterschiedlichsten Schlüsselköpfe, beispielsweise durch Klemmverbindung, sicher gehalten werden.

In einer besonders kompakten Ausführungsform der Erfindung ist vorgesehen, daß das Gehäuse mehr als einen Schlüssel aufnimmt. Die länglichen Aufnahmebereiche sind dann bevorzugt parallel nebeneinander angeordnet. Je nachdem wie dicht diese beieinander liegen, kann vorgesehen sein, daß die längliche Verschiebeöffnung eines jeden Aufnahmebereiches zum Durchführen des Stiftes der Aufnahmeeinrichtung an einer Gehäuseseite nebeneinanderliegend angeordnet sind oder aber an gegenüberliegenden Gehäuseseiten, beispielsweise Gehäuseober- und Gehäuseunterseite.

Um die Schlüssel sicher in unterschiedlichen Positionen, beispielsweise einer ausgefahrenen Position, in der der Schlüssel in ein Schlüsselloch eingeführt werden kann und in einer eingefahrenen Position, in der der Schlüssel vollständig von dem Gehäuse aufgenommen wird, halten zu können ist vorgesehen, daß die Mittel zum Verschieben der Aufnahmeeinrichtung Rastpositionen umfassen. Jede der Rastpositionen entspricht einem der oben genannten Zustände und erlaubt das sichere Halten in dieser Position, nachdem die Aufnahmeeinrichtung in diese verbracht worden ist.

Besonders vorteilhaft ist es, wenn das erfindungsgemäße Gehäuse an den Gehäuseaußenseiten noch weitere Aufnahmeeinrichtungen umfaßt, beispielsweise ein Einschiebeteil für Geldmünzen oder einen Chip für Einkaufswagen. Die weitere Aufnahmeeinrichtung kann fest oder lösbar mit der Gehäuseaußenseite verbunden sein. Des weiteren können Ösen für Anhänger oder Autoschlüssel an die Außenseite angeformt sein.

In einer zweiten vorteilhaften Ausführungsform ist die Gehäuseaußenwand zumindest teilweise transparent ausgebildet und erlaubt die Aufnahme von Kundenwerbung oder einen individuellen persönlichen Eintrag hinter diesem Sichtfeld.

Die Erfindung soll nachfolgend anhand der Zeichnungen beispielhaft beschrieben werden.

Es zeigen:
- Fig. 1: eine erste, mehrteilige Ausführungsform des erfindungsgemäßen Gehäuses bzw. der erfindungsgemäßen Schlüsselbox von der Seite;
- Fig. 2: eine Draufsicht auf die Gehäuseoberseite der erfindungsgemäßen Schlüsselbox gemäß Fig. 1;
- Fig. 3: eine Draufsicht auf die Gehäuseunterseite einer erfindungsgemäßen Schlüsselbox gemäß Fig. 1;
- Fig. 4: eine Frontansicht der erfindungsgemäßen Schlüsselbox;
- Fig. 5: eine Rückansicht der erfindungsgemäßen Schlüsselbox;
- Fig. 6: einen Schnitt entlang der Linie B-B von Fig. 1 durch die erfindungsgemäße Schlüsselbox;
- Fig. 7A: einen Schnitt entlang der Linie A-A von Fig. 2 der erfindungsgemäßen Schlüsselbox;
- Fig. 7B: die erfindungsgemäße Aufnahmeeinrichtung umfassend ein Aufnahmestück und ein Verschiebestück;
- Fig. 7C: eine Detailansicht des Verschiebestückes.
- Fig. 8: eine zweite, einteilige Ausführungsform des erfindungsgemäßen Gehäuses bzw. der erfindungsgemäßen Schlüsselbox von der Seite;
- Fig. 9: eine Draufsicht auf die Gehäuseoberseite der erfindungsgemäßen Schlüsselbox gemäß Fig. 8;
- Fig. 10: eine Draufsicht auf die Gehäuseunterseite einer erfindungsgemäßen Schlüsselbox gemäß Fig. 8;
- Fig. 11: eine Frontansicht der erfindungsgemäßen Schlüsselbox gemäß Fig. 8;
- Fig. 12: eine Rückansicht der erfindungsgemäßen Schlüsselbox gemäß Fig. 8;
- Fig. 13A: einen Schnitt entlang der Linie A-A von Fig. 10 der erfindungsgemäßen Schlüsselbox;
- Fig. 13B: die erfindungsgemäße Aufnahmeeinrichtung umfassend ein Aufnahmestück und ein Verschiebestück, analog zu Fig. 7B;

Die Figuren 1-7C zeigen eine erste, mehrteilige Ausführungsform der Erfindung.

In Fig. 1 ist eine Seitenansicht des erfindungsgemäßen Gehäuses bzw. der erfindungsgemäßen Schlüsselbox 1 dargestellt. Die Schlüsselbox ist zweiteilig ausgeführt und umfaßt ein Oberteil 3 und ein Unterteil 5. Die Gehäusewand des Oberteils 3 umfaßt in vorliegender Ausführungsform eine Vertiefung, in die ein individueller persönlicher Eintrag 7 eingelegt werden kann. Die Vertiefung ist vorliegend mit einer transparenten Platte, beispielsweise einer PVC-Platte überdeckt, so daß der persönliche Eintrag gegen Umwelteinflüsse gesichert ist. An der Gehäuserückseite der Schlüsselbox ist eine Aufnahmevorrichtung 9 zur Aufnahme einer Münze 11 oder eines Chips vorgesehen.

In der Seitenansicht deutlich zu erkennen sind die durch die länglichen Öffnungen herausragenden Stifte 13 der im wesentlichen im Gehäuseinneren befindlichen Aufnahmeeinrichtungen. An den Stiften 13 sind zum Verschieben derselben und damit der Aufnahmeeinrichtung entlang der länglichen Öffnungen Druckknöpfe 15 vorgesehen, die auch verschiedenfarbig ausgeführt sein können.

Fig. 2 zeigt eine Draufsicht auf die Gehäuseoberseite des Oberteiles der erfindungsgemäßen Schlüsselbox 1. Deutlich zu erkennen sind die in die Gehäuseoberseite eingelassenen länglichen Öffnungen 20.1, 20.2 und 20.3 zum Verschieben der Stifte 13 und damit der im wesentlichem im Gehäuseinneren liegenden Aufnahmeeinrichtung. Jede längliche Öffnung besitzt mindestens zwei Rastpositionen, eine Position (32.1, 32.2, 32.3), in der der Schlüssel wie dargestellt vollständig in das Gehäuse zurückgezogen ist und eine weitere Position 22.1, 22.2, 22.3 zum Arretieren der Aufnahmeeinrichtung und damit der darin aufgenommenen Schlüssel in einer ausgefahrenen Position, in der der Schlüssel beispielsweise in ein Schlüsselloch eingeführt werden kann. Das Lösen der in den beschriebenen Positionen arretierten bzw. verriegelten Stifte geschieht durch Entriegeln mittels Niederdrücken des Druckknopfes 15. Deutlich zu erkennen ist auch die parallele, nebeneinander liegende Anordnung der länglichen Öffnungen 20.1, 20.2, 20.3 und damit der im wesentlichen im Gehäuseinneren befindlichen Aufnahmeeinrichtungen.

Fig. 3 zeigt die Unterseite der Ausführungsform der Schlüsselbox gemäß Fig. 1. Deutlich zu erkennen sind auch hier die länglichen Öffnungen 20.4. und 20.5 zum Verschieben der Aufnahmeeinrichtungen.Die länglichen Öffnungen 20.4 und 20.5 sind ebenfalls im wesentlichen parallel und zwischen den länglichen Öffnungen 20.1 und 20.2 bzw. 20.2 und 20.3 der Oberseite angeordnet. Ebenfalls dargestellt die Rastpositionen 32.1, 32.2, 32.3 und 22.1 22.2, 22.3.

Fig. 4 zeigt eine Vorderansicht des Gehäuses der erfindungsgemäßen Schlüsselbox. Deutlich zu erkennen sind die fünf nebeneinander liegenden Öffnungen 26.1, 26.2, 26.3, 26.4, 26.5 der im Gehäuseinneren ausgebildeten länglichen Aufnahmebereiche 24.1, 24.2, 24.3, 24.4 und 24.5.

Fig. 5 zeigt die Rückseite der erfindungsgemäßen Schlüsselbox mit der Aufnahmevorrichtung 9 für eine Geldmünze oder einen Chip für einen Einkaufswagen. Deutlich zu erkennen die Hinterschneidung 26, in die die Münze 11 einrastet, um so dort sicher gehalten zu werden.

Fig. 6 zeigt einen Schnitt entlang der Linie B-B in Fig. 1 durch das Oberteil 3 des Gehäuses der Schlüsselbox 1.

Deutlich zu erkennen sind die nebeneinander liegenden im Inneren des Gehäuses angeordneten länglichen Aufnahmebereiche 24.1, 24.2, 24.3, 24.4 sowie 24.5. Jedem länglichen Aufnahmebereich ist an der Gehäusevorderseite eine Öffnung 26.1, 26.2, 26.3, 26.4 sowie 26.5 zugeordnet, durch die der in der Aufnahmeeinrichtung des jeweiligen Aufnahmebereiches gehaltene Schlüssel aus dem Gehäuse herausgeschoben werden kann. Die Breite der jeweiligen Öffnung 26.1, 26.2, 26.3, 26.4, 26.5 ist geringer als die Breite der länglichen Aufnahmebereiche 24.1, 24.2, 24.3, 24.4, 24.5 und der darin geführten Aufnahmeeinrichtungen 30.1, 30.2, 30.3. Somit wird ein Anschlag 27.1, 27.2, 27.3, 27.4, 27.5 ausgebildet, der ein Herausschieben der Aufnahmeeinrichtung 30.1, 30.2, 30.3 aus dem jeweiligen länglichen Aufnahmebereich verbindet. Ebenfalls zu erkennen die beiden Rastposition zum Einrasten des hier nicht dargestellten Stiftes 13, der jeweiligen Aufnahmeeinrichtung. Im Schnitt dargestellt sind die verschiebbaren Aufnahme bzw. Verschiebeeinrichtungen 30.1, 30.2 und 30.3 in den länglichen Aufnahmebereichen 26.1, 26.2 und 26.3. Die Rastposition 22.1, 22.2 und 22.3 dient zum Arretieren der Aufnahmeeinrichtungen 30.1, 30.2 und 30.3 in der herausgeschobenen Schlüsselstellung, wohingegen die Rastposition 32.1, 32.2 und 32.3 dem Arretieren in der zurückgeschobenen Position dient, in der der gesamte Schlüssel in das Gehäuse zurückgezogen ist.

Die beiden Gehäusehälften werden in vorliegendem Fall durch eine Schraubverbindung miteinander verbunden, wobei bei der dargestellen Gehäusehälfte hiervon nur die Bohrlöcher 34 gezeigt werden. Alternativ hierzu kann vorgesehen sein, daß die Gehäusehälften zusammengeclipt werden. Hierzu umfaßt das vorzugsweise als Kunststoffspritzteil ausgebildete Ober- bzw. Unterteil entsprechende Rastverbindungen.

Fig. 7A zeigt einen Schnitt entlang der Linie A-A in Fig. 2, in dem die erfindungsgemäße Aufnahme bzw. Verschiebeeinrichtung, die in dem länglichen Aufnahmebereich geführt und entlang von diesem verschoben wird, dargestellt ist. Deutlich zu erkennen die Gehäusewand des Gehäuseoberteils 3 und des Gehäuseunterteils 5 sowie die Öffnung 26.2 des länglichen Aufnahmebereiches 24.2. Im Aufnahmebereich 24.2 kann die Aufnahmeeinrichtung 30.2 axial in der eingezeichneten Richtung R hin und hergeschoben werden. Zur Fixierung in der ausgeschobenen Position dient die eingezeichnete Raststelle 22.2, in der der Stift 13 der Aufnahmeeinrichtung 30.2 eingreift, so daß die Aufnahmeeinrichtung in dieser Position arretiert wird. Der von der Aufnahmeeinrichtung aufgenommene Schlüssel 50 ist strichpunktiert in der zurückgezogenen Position ebenfalls dargestellt.

In Fig. 7B ist die Aufnahmeeinrichtung 30.2 nochmals detaillierter dargestellt. Die vorliegende Ausführungsform der Aufnahmeeinrichtung 30.2 umfaßt ein Aufnahmestück 60 sowie ein Verschiebestück 62. In das Aufnahmestück 60 ist eine Vertiefung 64 eingelassen, in die der Schlüsselkopf 66 eines Schlüssels 50 eingelegt wird. Die Vertiefung 64 ist in ihren Außenabmessungen im wesentlichen derart ausgestaltet, daß sämtliche gängigen Schlüsselköpfe eingelegt werden können. Durch den im vorderen Verlauf zulaufenden Teil 68 der Vertiefung 64 ist es möglich, mit Hilfe des Verschiebestückes 62, das in der Öffnung 70 in der eingezeichneten axialen Richtung V hin und her bewegt werden kann, beispielsweise durch Klemmung jeden Schlüsselkopf 66 sicher zu halten. Eine Fixierung des Schlüsselkopfes kann alternativ hierzu bzw. unterstützend hierzu erreicht werden, wenn am Verschiebestück ein Knopf 74 vorgesehen ist, der in eine Öffnung 76 des Schlüsselkopfes eingreifen kann.

Um den Stift 13 aus der Arretierung in den beiden Rastpositionen 22.2 und 32.2 lösen und so die Arretierung aufheben zu können, ist vorgesehen, daß unterhalb des Stiftes 13 die Aufnahmeeinrichtung eine längliche Einschneidung 72 umfaßt. Wenn die Arretierung gelöst werden soll, wird mit Hilfe des Drückers 15 der Stift 13 in die eingezeichnete Richtung N niedergedrückt, was wegen der Aussparung 72 möglich ist. Hierdurch schnappt die Rastnase 14 aus der jeweiligen Rastposition 22.2, 32.2 und die Arretierung wird aufgehoben. Da es sich bei dem für die vorliegende Schlüsselbox verwendete Material in vorliegender Ausführungsform um ein Kunststoffmaterial handelt, ohne daß hierin eine Beschränkung zu erblicken wäre, verfügt der Stift 13 über eine gewisse Rückstellkraft, wenn man den Drücker losläßt, so daß die Rastnase 14 bei Erreichen einer der Rastpositionen in diese einschnappen kann.

In Fig. 7C ist das Verschiebestück 62 nochmals detailliert dargestellt. Das Verschiebestück 62 setzt sich in vorliegender Ausführungsform zusammen aus einem Schlüsselklemmteil 80 und einem Eingreifteil 82. Das Eingreifteil 82 weist vorliegend eine Verzahnung 84 auf, die im rückwärtigen Teil der Öffnung 70 mit dem Aufnahmestück 60 in Eingriff steht, so daß das Verschiebestück 62, nachdem es einmal in die Klemmposition verbracht wurde, dort sicher gehalten wird. Denkbar wäre auch eine andere reibschlüssige Verbindung von Verschiebestück und Aufnahmestück zur Arretierung des Verschiebestückes in einer vorbestimmten Stellung.

Anstelle einer Rastverbindung kann die Arretierung des Eingreifteils auch mit Hilfe von Klemmschrauben vorgenommen werden.

In den Figuren 8-13B ist eine zweite, im wesentlichen einteilige Ausführungsform der Erfindung mit einer Verschlußeinrichtung gezeigt.

In Fig. 8 ist eine Seitenansicht der erfindungsgemäßen Schlüsselbox 1 dargestellt, wobei die Schlüsselbox ein einteiliges Gehäuse bzw. Gehäuseteil 100 sowie ein Verschlußteil 102 umfaßt. Die Gehäuseteilseitenwand umfaßt in vorliegender Ausführungsform eine Vertiefung, in die ein individueller persönlicher Eintrag 7 eingelegt werden kann. Die Vertiefung ist vorliegend mit einer transparenten Platte, beispielsweise einer PVC-Platte überdeckt, so daß der persönliche Eintrag gegen Umwelteinflüsse gesichert ist. An der Gehäuserückseite befindet sich das lösbar mit dem Gehäuseteil 100 verbundene Verschlußteil 102, das vorliegend als Verschlußdeckel ausgebildet ist. Selbstverständlich sind für den Fachmann auch andere Orte für das Verschlußstück denkbar, beispielsweise an der Vorderseite, Unter- oder Oberseite des Gehäuses. Diese Ausführungsformen sollen, obwohl nicht dargestellt, vom Offenbarungsgehalt der Anmeldung mitumfaßt werden.

Am Verschlußdeckel 102 ist in der dargestellten Ausführungsform eine Halterung 104 für Schlüsselanhänger angebracht, die mit dem Deckel ein Bauteil ausbilden kann.

Deutlich zu erkennen sind auch die Rastverbindungen 104, 106, mit der der Verschlußdeckel 102 mit dem Gehäuseteil 104 lösbar verbunden ist. Sollen Schlüssel getauscht werden, so kann durch Niederdrücken der Rastnasen der Rastverbindungen 104, 106 der Deckel 102 auf einfache Art und Weise abgenommen, die Aufnahmeeinrichtung nach hinten aus dem Gehäuseteil 100 herausgeschoben und die darin aufgenommenen Schlüssel getauscht werden.

In der Seitenansicht gemäß Fig. 8 deutlich zu erkennen sind die durch die länglichen Öffnungen herausragenden Stifte 13 der im wesentlichen im Gehäuseinneren befindlichen Aufnahmeeinrichtungen. An den Stiften 13 sind zum Verschieben derselben und damit der Aufnahmeeinrichtung entlang der länglichen Öffnungen Druckknöpfe 15 vorgesehen, die auch verschiedenfarbig ausgeführt sein können. Ein entscheidender Vorteil der Ausführungsform gemäß Fig. 8 ist, daß Stift 13 und Druckknopf 15 einstückig ausgebildet sein können.

Fig. 9 zeigt eine Draufsicht auf die Gehäuseoberseite der erfindungsgemäßen Schlüsselbox 1. Deutlich zu erkennen sind die in die Gehäuseoberseite eingelassenen zwei länglichen Öffnungen 20.1, 20.2 zum Verschieben der Stifte 13 und damit der im wesentlichem im Gehäuseinneren liegenden Aufnahmeeinrichtung. Jede längliche Öffnung besitzt mindestens zwei Rastpositionen, eine Position (32.1, 32.2), in der der Schlüssel wie dargestellt vollständig in das Gehäuse zurückgezogen ist und eine weitere Position 22.1, 22.2 zum Arretieren der Aufnahmeeinrichtung und damit der darin aufgenommenen Schlüssel in einer ausgefahrenen Position, in der der Schlüssel beispielsweise in ein Schlüsselloch eingeführt werden kann. Das Ver- und Entriegeln der Stifte geschieht analog zur in Fig. 2 beschriebenen Ausführungsform.

Fig. 10 zeigt die Unterseite der zweiten Ausführungsform der Schlüsselbox gemäß Fig. 8. Deutlich zu erkennen ist auch hier die längliche Öffnung 20.4. zum Verschieben der Aufnahmeeinrichtungen.

Fig. 11 zeigt eine Vorderansicht des Gehäuses der erfindungsgemäßen Schlüsselbox, und Fig. 12 zeigt die Rückseite derselben mit der Halterung 104.

Fig. 13A zeigt einen Schnitt entlang der Linie A-A in Fig. 10, in dem die erfindungsgemäße Aufnahme- bzw. Verschiebeeinrichtung, die in dem länglichen Aufnahmebereich geführt und entlang von diesem verschoben wird, dargestellt ist. Deutlich zu erkennen das Gehäuseteil 100 sowie das Verschlußteil 102 mit Halterung 104.

Bezüglich der weiteren Details in den Figuren 13A und 13B wird auf die Figuren 7A und 7B sowie die dortigen Ausführungen verwiesen.

Mit der vorliegenden Erfindung wird somit ein kompaktes Gehäuse geschaffen, das eine sichere Aufbewahrung von Schlüsseln der unterschiedlichsten Art ermöglicht, wobei auf eine einfache Bedienung und geringe Herstellungskosten Wert gelegt wurde. Insbesondere ist eine Vielzahl von Schlüsseln kompakt aufbewahrt und schnell mit einem Griff zugänglich.

## Patentansprüche

1. Gehäuse zur Aufnahme mindestens eines Schlüssels (50) mit
1.1 im Gehäuse ausgebildeten länglichen Aufnahmebereichen (24.1, 24.2, 24.3, 24.4, 24.5),
1.2 in den Aufnahmebereichen geführte Aufnahmeeinrichtungen (30.1, 30.2, 30.3, 30.4, 30.5), die eine Ausnehmung zur Aufnahme mindestens eines Schlüssels aufweisen, das Gehäuse ist dadurch gekennzeichnet, daß
1.3 an der Gehäuseaußenseite Mittel zum Verschieben der Aufnahmeeinrichtung und damit des darin aufgenommenen Schlüssels entlang des im Gehäuseinneren angeordneten länglichen Aufnahmebereiches vorgesehen sind.

2. Gehäuse nach Anspruch 1, dadurch gekennzeichnet, daß das Gehäuse zweiteilig ausgebildet ist.

3. Gehäuse nach Anspruch 2, dadurch gekennzeichnet, daß die Verbindung der Gehäuseteile eine Clip- oder Schraubverbindung ist.

4. Gehäuse nach Anspruch 1, dadurch gekennzeichnet, daß das Gehäuse einteilig mit einer Verschlußeinrichtung (100) ausgebildet ist.

5. Gehäuse nach Anspruch 4, dadurch gekennzeichnet, daß die Verschlußeinrichtung ein Verschlußdeckel ist, der mittels Clipverbindungen lösbar mit dem Gehäuse verbunden ist.

6. Gehäuse nach einem der Ansprüche 1 bis 5, dadurch gekennzeichnet, daß die Mittel zum Verschieben mindestens eine in die Gehäuseaußenseite eingebrachte längliche Öffnung (20.1, 20.2, 20.3, 20.4, 20.5) umfassen, durch die mindestens ein Stift (13) der Aufnahmeeinrichtung herausragt, der ein Verschieben der Aufnahmeeinrichtung entlang des im Gehäuseinneren angeordneten Aufnahmebereiches ermöglicht.

7. Gehäuse nach einem der Ansprüche 1 bis 6, dadurch gekennzeichnet, daß die Aufnahmeeinrichtung eine Vertiefung (64) zur Aufnahme des Kopfes (66) des aufzunehmenden Schlüssels (50) umfaßt.

8. Gehäuse nach einem der Ansprüche 1 bis 7, dadurch gekennzeichnet, daß die Aufnahmeeinrichtung mehrteilig ausgeführt ist und ein Aufnahmestück (60) sowie ein Verschiebestück (62) umfaßt.

9. Gehäuse nach Anspruch 8, dadurch gekennzeichnet, daß das Aufnahmestück (60) eine Öffnung (70) zur Führung und Arretierung des Verschiebestückes (62) aufweist.

10. Gehäuse nach einem der Ansprüche 1 bis 9, dadurch gekennzeichnet, daß das Gehäuse zur Aufnahme mehrerer Schlüssel mehrere nebeneinander angeordnete Aufnahmebereiche umfaßt.

11. Gehäuse nach einem der Ansprüche 1 bis 10, dadurch gekennzeichnet, daß die längliche Verschiebeöffnung an der Gehäuseoberseite angeordnet ist.

12. Gehäuse nach einem der Ansprüche 1 bis 10, dadurch gekennzeichnet, daß die längliche Verschiebeöffnung sowohl an der Gehäuseober- wie auch der Gehäuseunterseite angeordnet ist.

13. Gehäuse nach einem der Ansprüche 1 bis 12, dadurch gekennzeichnet, daß die Mittel zum Verschieben der Aufnahmeeinrichtung Rastpositionen (22.1, 22.2, 22.3, 22.4, 22.5, 32.1, 32.2, 32.3, 32.4, 32.5) umfassen, in die mit der Aufnahmeeinrichtung verbundene Rastnasen (14) eingreifen können, derart, daß die Aufnahmeeinrichtung in einer vorbestimmten Position gehalten werden kann.

14. Gehäuse nach einem der Ansprüche 1 bis 13, dadurch gekennzeichnet, daß an der Gehäuseaußenseite weitere Aufnahmevorrichtungen (9) angeordnet sind.

15. Gehäuse nach einem der Ansprüche 1 bis 14, dadurch gekennzeichnet, daß ein Teil der Gehäuseaußenseite eine Vertiefung aufweist.
